# FASCICULE DE BREVET EUROPEEN

(11) **EP 3 220 778 B1**
(45) Date de publication et mention de la délivrance du brevet: **28.11.2018**
(21) Numéro de dépôt: 15791680.0
(22) Date de dépôt: 18.09.2015
(51) Int. Cl.: A47D 9/00, A47C 19/12, A47D 13/06

(54) **LIT PLIABLE**
KLAPPBETT
FOLDABLE BED

(30) Priorité: 19.09.2014 FR 1458890; 19.09.2014 FR 1458889; 10.03.2015 FR 1551988; 30.04.2015 FR 1553955
(43) Date de publication de la demande: 27.09.2017
(73) Titulaire: Brun, Nicolas, 84240 La Tour D'aigues (FR)
(72) Inventeur: BRUN, Nicolas, F-84240 La Tour D'aigues (FR); JOSANCY, Luc, F-69560 Saint Cyr Sur Le Rhone (FR)
(74) Mandataire: Cornuejols, Georges
(86) Numéro de dépôt international: PCT/FR2015/052517
(87) Numéro de publication internationale: WO 2016/042279

(56) Documents cités:
- EP-A2- 1 447 031
- WO-A1-2006/135299
- WO-A1-2013/096595
- CN-U- 201 533 695
- GB-A- 2 319 724
- US-A- 2 128 018
- US-A- 2 254 939
- US-A- 6 067 676
- US-A1- 2007 095 990
- US-A1- 2014 054 935
- US-B1- 6 357 462

## Description

### DOMAINE TECHNIQUE DE L'INVENTION

La présente invention vise un lit pliable. Elle s'applique, notamment, au mobilier portable, pliable et dépliable pour enfants.

### ETAT DE LA TECHNIQUE

La qualité d'un lit pliable portable pour enfant se mesure au regard de trois critères principaux :
- le poids du lit,
- le volume du lit lorsqu'il est plié,
- le temps nécessaire au pliage/dépliage du lit.

Dans des systèmes actuels, des lits dits « parapluie » se déplient par dépliage de quatre articulations, positionnées respectivement au centre de quatre tiges définissant un cadre puis par appui sur une base dépliable. Cette base dépliable, une fois dépliée, sert de support à un matelas et de raidisseur entre les pieds associés aux coins du cadre. Ces systèmes ont l'inconvénient d'être lourds en raison notamment de la base dépliables.

Dans d'autres systèmes actuels, de tels lits comportent un cadre pliable selon un axe, soutenu par des pieds, auquel un support est suspendu pour former un lit. Ces systèmes ont l'inconvénient d'occuper, une fois pliés, un volume important ce qui rend peu maniable le lit. Ce type de lits sont notamment connus de WO2006135299 A1 et US2007095990 A1.

Ainsi, les systèmes actuels ne répondent pas de manière satisfaisante aux critères de volume du lit pliable une fois plié et de poids du lit.

Dans le domaine des transats pour enfants en bas âge, on connaît des systèmes non démontables formés par une toile montée sur des tiges en métal permettant un basculement de la toile. Ces systèmes ont le désavantage d'être très encombrants, à la fois en termes de poids et de volume.

Certains systèmes pallient à cet inconvénient d'encombrement en comportant des tiges pliables selon un axe de manière à aligner les tiges avec la toile tendue en position pliée. Ces systèmes présentent néanmoins toujours un inconvénient d'encombrement minimal correspondant au cadre entourant la toile.

Ainsi, il n'existe aucun système actuel qui réponde de manière satisfaisante à la contrainte d'encombrement du transat, ce qui en rend le transport désagréable pour un utilisateur.

### OBJET DE L'INVENTION

La présente invention vise à remédier à tout ou partie de ces inconvénients.

A cet effet, la présente invention vise un lit pliable comportant :
- un cadre pliable selon au moins un axe comportant une tige pliable,
- au moins deux pieds, chaque pied étant fixé au cadre par une liaison, ladite liaison étant permettant le positionnement dudit pied selon une position de déploiement et selon une position de repliement et
- la tige pliable étant associée à chaque liaison de part et d'autre de l'axe de pliage,
dans lequel :
- chaque liaison comporte un orifice traversant ladite liaison et
- chaque pied comporte une fixation à un câble souple reliant deux pieds et traversant l'axe de pliage du cadre, le câble étant tendu entre les liaisons lorsque la tige est dépliée, la tension du câble entrainant le positionnement des pieds dans la position de déploiement.

Grâce à ces dispositions, le déploiement des pieds est automatisé mécaniquement par le déploiement de la tige pliable. Ces dispositions permettent ainsi de réduire le temps nécessaire pour le déploiement du lit pliable en plus de permettre au lit pliable de présenter un poids réduit par rapport à des systèmes mettant en oeuvre une solidarisation des pieds avec les liaisons.

Dans des modes de réalisation, au moins un orifice présente une forme, mécaniquement complémentaire à la forme d'une extrémité du pied associée à ladite liaison, cette liaison étant configurée pour être emboîtée avec ladite extrémité.

Ces modes de réalisation permettent une meilleure solidarisation entre le pied et la liaison lorsque le câble est tendu.

Dans des modes de réalisation, l'orifice présente une forme concave, une ouverture de la liaison étant grossièrement positionnée au point le plus profond de ladite forme concave, une autre ouverture étant réalisée par la base de la forme concave.

L'avantage de ces modes de réalisation est qu'ils permettent une meilleure solidarisation entre le pied et la liaison lorsque le câble est tendu.

Dans des modes de réalisation, l'orifice présente une forme générale de cône, la base de ce cône étant orientée vers l'extrémité du pied associée à la liaison, une ouverture de l'orifice étant positionnée au sommet du cône.

L'avantage de ces modes de réalisation est qu'ils permettent une meilleure solidarisation entre le pied et la liaison lorsque le câble est tendu.

Dans des modes de réalisation, la liaison comporte, sur une face, une fente longitudinale reliant deux ouvertures de l'orifice, cette fente présentant une largeur transversale inférieure à la largeur du câble traversant l'orifice.

Ces modes de réalisation ont l'avantage de permettre un retrait du câble hors de l'orifice par l'exercice d'une force de traction sur le câble par un utilisateur.

Dans des modes de réalisation, la tige pliable comporte deux parties de tige droites et rigides associées chacune à une liaison, présentant des longueurs du même ordre de grandeur, liés par une articulation de manière à :
- aligner les deux parties de tige selon la longueur de ces parties de tige lorsque l'articulation est déployée et
- juxtaposer les deux parties de tige lorsque l'articulation est pliée.

L'avantage de ces modes de réalisation est qu'ils permettent de retenir le câble en état de tension lorsque l'articulation est déployée.

Selon un deuxième mode de réalisation, le lit pliable comporte :
- au moins trois pieds supportant un cadre et
- un support souple, suspendu au cadre dans un volume délimité par les pieds, le sol et le cadre, comportant une ouverture supérieure au niveau du cadre et
- sur une face latérale du support, en regard d'un volume délimité par deux pieds, un moyen d'ouverture, d'une ouverture latérale, sur ladite face latérale.

Grâce à ces dispositions, le support souple peut être à la fois ouvert verticalement et latéralement de manière à permettre à un enfant d'aller et de venir librement vers et depuis le support. Lorsque l'enfant doit être maintenu dans le support, un utilisateur peut librement fermer l'ouverture latérale.

Dans des modes de réalisation, une partie inférieure du support est coplanaire au plan formé par les extrémités inférieures de chaque pied.

Ces modes de réalisation permettent au support d'être positionné en contact du sol, ce qui facilite le passage de l'enfant à travers l'ouverture latérale.

Dans des modes de réalisation, le moyen d'ouverture comporte :
- une fermeture à glissière verticale traversant la face latérale et
- au moins une fermeture à glissière horizontale longeant une partie inférieure du support.

Ces modes de réalisation permettent une fabrication simple du lit et une ouverture ou fermeture de l'ouverture latérale intuitive pour un utilisateur.

Dans des modes de réalisation, le lit objet de la présente invention comporte au moins une tige fixée au cadre et formant support pour toit de lit.

Ces modes de réalisation permettent la pose d'un toit de lit pour protéger l'enfant du soleil ou de manière à faciliter le sommeil de cet enfant.

Dans des modes de réalisation, le lit objet de la présente invention comporte au moins deux tiges reliées par une extrémité formant, en position pliée, un faisceau de tiges parallèles.

Ces modes de réalisation permettent de transporter facilement les tiges lorsque le lit doit être transporté. Cet avantage est d'avantage prononcé lorsque le lit correspond à un lit pliable objet de la présente invention.

Dans des modes de réalisation, le lit objet de la présente invention comporte un toit de lit configuré pour recouvrir au moins le cadre et l'ouverture supérieure du support souple.

Ces modes de réalisation permettent, lorsque l'ouverture latérale, de former un abri pour l'enfant qui ne soit pas utilisé comme un lit. Ainsi, il est possible pour un utilisateur, en fonction du positionnement du toit et de l'ouverture ou de la fermeture de l'ouverture latérale, de réaliser plusieurs fonctions avec le lit. Cette flexibilité d'usage limite le besoin d'acquisition de deux objets distincts par l'utilisateur.

Selon un troisième mode de réalisation, le lit pliable comporte :
- quatre pieds,
- un cadre comportant :
   - deux tiges, dîtes « longues » comportant chacune deux parties de tige, dites « primaires », droites et rigides, présentant des longueurs du même ordre de grandeur, liés par une articulation, dite « primaire » de manière à :
      - aligner les deux parties de tige primaires selon la longueur de ces parties de tige lorsque l'articulation primaire est déployée et
      - juxtaposer les deux parties de tige primaires lorsque l'articulation primaire est pliée,
   - deux tiges, dîtes « courtes », plus courtes que les tiges longues, comportant chacune deux parties de tige, dites « secondaires », droites et rigides, présentant des longueurs du même ordre de grandeur, liés par une articulation, dite « secondaire », de manière à :
      - aligner les deux parties de tige secondaires selon la longueur de ces parties de tige lorsque l'articulation secondaire est déployée et
      - juxtaposer les deux parties de tige secondaires lorsque l'articulation secondaire est pliée,
   - quatre articulations, dite « tertiaire », entre une tige courte et une tige longue, chaque articulation tertiaire étant configurée pour :
      - lorsque l'articulation tertiaire est pliée, juxtaposer ladite tige courte et ladite tige longue et
      - lorsque l'articulation tertiaire est déployée, positionner ladite tige courte et ladite tige longue grossièrement perpendiculairement,
   - quatre articulations, dites « quaternaires », fixées chacune à une partie de tige primaire ou secondaire, chaque articulation quaternaire étant associée à un pied et configurée pour :
      - lorsque l'articulation quaternaire est pliée, positionner ledit pied dans une position grossièrement parallèle à ladite partie de tige primaire et
      - lorsque l'articulation quaternaire est déployée, positionner ledit pied dans une position grossièrement perpendiculaire à ladite partie de tige primaire et
- un support souple comportant un moyen de fixation au cadre pour fixer le support au cadre lorsque les articulations primaires, secondaires et tertiaires sont déployées.

Grâce à ces dispositions, le volume du lit pliable plié est réduit, la plus grande des dimensions de ce lit pliable plié étant égale à la plus grande des longueurs parmi la longueur des pieds ou la longueur de la partie de tige primaire. L'absence de base rigide permet, de plus, au lit pliable de présenter un poids réduit par rapport aux systèmes actuels. Enfin, l'utilisation d'articulations permet un pliage/dépliage facilité et accéléré.

Dans des modes de réalisation, chaque pied présente une longueur grossièrement égale à la longueur d'une partie de tige primaire.

Ces modes de réalisation permettent d'optimiser le volume du lit pliable plié, notamment au regard de la plus grande dimension du lit pliable plié correspondant à la fois à la longueur des pieds et à la longueur des parties de tige primaires.

Dans des modes de réalisation, le support est une surface, dite « principale », suspendue au cadre, cette surface comportant un moyen de fixation à la base d'au moins un pied lorsque ledit pied est déployé.

L'avantage de ces modes de réalisation est qu'ils permettent, d'une part, la réalisation d'un lit pliable présentant des barrières et, d'autre part, de rigidifier le support.

Dans des modes de réalisation, le support comporte une surface additionnelle, suspendue au cadre, positionnée au-dessus de la surface principale.

Ces modes de réalisation ont l'avantage de permettre la réalisation d'un double fond permettant une facilitation de la manutention d'un enfant présent dans le lit.

Dans des modes de réalisation, la surface additionnelle est amovible et enroulable, le support comportant un moyen de fixation de la surface additionnelle.

L'avantage de ces modes de réalisation est qu'ils permettent une modularité dans la profondeur du support.

Dans des modes de réalisation, qui comporte un moyen de verrouillage comportant un bouton poussoir configuré pour, lorsqu'un appui est réalisé sur le bouton, permettre le passage de l'articulation secondaire d'une position déployée à une position pliée.

L'avantage de ces modes de réalisation est que le déverrouillage du moyen de verrouillage est rendu difficile pour un enfant en raison de la force et de la coordination nécessaire pour, d'une part, déverrouiller le mécanisme de pliage et, d'autre part, pour plier l'articulation secondaire simultanément à l'appui sur le bouton poussoir.

Dans des modes de réalisation, le lit pliable objet de la présente invention comporte un moyen d'ouverture/fermeture du support.

L'avantage de ces modes de réalisation est qu'ils permettent à un enfant présent dans le lit pliable de sortir sans nécessiter une extraction par un utilisateur extérieur au support.

Dans des modes de réalisation, au moins une articulation primaire et/ou secondaire présente une forme en ellipsoïde, cette articulation étant mécaniquement solidaire d'une tige, primaire ou secondaire, associée à ladite articulation et cette articulation comportant une fente permettant le déplacement de l'autre tige associée à ladite articulation autour d'un axe perpendiculaire au plan formé par les deux dites tiges.

Ces modes de réalisation permettent de rigidifier chaque articulation mettant en oeuvre ces caractéristiques de manière à renforcer le cadre.

Dans des modes de réalisation, le lit pliable objet de la présente invention comporte un maillage comportant un moyen de fixation au cadre pour fixer le support au cadre lorsque les tiges du cadre sont déployées.

L'avantage de ces modes de réalisation est qu'ils permettent au maillage de réaliser une fonction de moustiquaire, par exemple.

Un exemple ne faisant pas partie de la présente invention vise un transat pliable qui comporte :
- une toile liée à deux tiges,
- deux supports de latte flexible comportant chacun au moins un moyen de fixation amovible à une latte et
- quatre moyens de fixation d'une latte ou d'un support à une extrémité d'une tige différente pour former un cadre rigide.

Grâce à ces dispositions, la toile peut être enroulée autour des supports lorsque chaque latte n'est pas fixée à un support, ce qui permet au transat de présenter des dimensions minimales en position pliée. D'autre part, ce transat pliable présente une masse plus faible que les systèmes actuels.

Dans des modes de réalisation, chaque support comporte au moins un logement pour une latte, chaque latte coulissant dans un logement depuis une position rétractée dans le logement, à une position de déploiement.

Ces modes de réalisation permettent au transat de présenter des dimensions minimales en position pliée.

Dans des modes de réalisation, la longueur de chaque ensemble formé par un support de latte et chaque latte associée est supérieure à la longueur maximale d'écartement des tiges.

Ces modes de réalisation permettent de réaliser un appui du transat sur une surface par le cadre arqué formé par les lattes.

Dans des modes de réalisation, chaque support de latte comporte un pied déployable associé par une charnière audit support.

Ces modes de réalisation permettent d'incliner le transat, ce qui permet notamment de varier le positionnement d'un enfant positionné contre la toile.

Dans des modes de réalisation, au moins une tige est télescopique.

Ces modes de réalisation permettent de rendre le transat d'avantage compact en position pliée.

Dans des modes de réalisation, la liaison de la toile aux tiges est amovible.

Ces modes de réalisation permettent de nettoyer et de manipuler la toile sans manipuler les tiges.

Dans des modes de réalisation, la toile comporte un harnais.

Ces modes de réalisation permettent de tenir en position un enfant, par exemple.

Dans des modes de réalisation, le transat objet de la présente invention comporte un arc de support d'éléments mobiles suspendus en regard de la toile.

Ces modes de réalisation permettent à un enfant de jouer avec des mobiles suspendus.

Dans des modes de réalisation, le transat objet de la présente invention comporte un auvent de protection amovible, fixable à la toile ou aux supports de latte, couvrant au moins une partie de la toile.

Ces modes de réalisation permettent de protéger du vent et du soleil un enfant positionné sur la toile.

Dans des modes de réalisation, le transat objet de la présente invention comporte un tissu maillé, fixé à l'auvent et à la toile, couvrant une autre partie de la toile que la partie couverte par l'auvent.

Ces modes de réalisation permettent de protéger d'avantage du vent et du soleil un enfant positionné sur la toile.

Dans des modes de réalisation, le tissu maillé est imprégné d'insecticide.

Ces modes de réalisation permettent de protéger l'enfant de l'intrusion d'insectes dans le volume couvert par le tissu maillé.

Dans des modes de réalisation, le transat objet de la présente invention comporte un moyen de capture de la température à proximité ou sur le transat et un moyen de signalement d'une information représentative de la température captée.

Ces modes de réalisation permettent de prévenir un utilisateur à proximité de la température à proximité du ou sur le transat, cette température pouvant nuire à la santé d'un enfant positionné dans le transat pat exemple.

Dans des modes de réalisation, le transat objet de la présente invention comporte un capteur d'image fixé à un support de latte et un moyen de transmission des images captées.

Ces modes de réalisation permettent de surveiller à distance le transat et les alentours de ce transat.

Dans des modes de réalisation, le transat objet de la présente invention comporte un moyen d'orientation du capteur d'image commandé en fonction de la réception d'une commande d'orientation.

Ces modes de réalisation permettent, à un utilisateur, de commander à distance l'orientation du capteur d'image.

### BREVE DESCRIPTION DES FIGURES

D'autres avantages, buts et caractéristiques particulières de l'invention ressortiront de la description non limitative qui suit d'au moins un mode de réalisation particulier du lit pliable et du procédé objet de la présente invention, en regard des dessins annexés, dans lesquels :
- la figure 1 représente, schématiquement et en perspective, un premier mode de réalisation particulier du lit pliable objet de la présente invention,
- la figure 2 représente, schématiquement et en perspective, un deuxième mode de réalisation particulier du lit pliable objet de la présente invention,
- la figure 3 représente, schématiquement, un premier logigramme d'étapes particulier du procédé objet de la présente invention,
- la figure 4 représente, schématiquement, un deuxième logigramme d'étapes particulier du procédé objet de la présente invention,
- la figure 5 représente, schématiquement, partiellement et en perspective, un troisième mode de réalisation particulier du lit pliable objet de la présente invention,
- la figure 6 représente, schématiquement et en perspective, un mode de réalisation particulier du lit pour enfant objet de la présente invention,
- la figure 7 représente, schématiquement et en perspective, un mode de réalisation particulier du lit pour enfant objet de la présente invention,
- la figure 8 représente, schématiquement et en perspective, un mode de réalisation particulier du lit pour enfant objet de la présente invention,
- la figure 9 représente, schématiquement et en perspective, un mode de réalisation particulier du lit pour enfant objet de la présente invention,
- la figure 10 représente, schématiquement et en perspective, un premier mode de réalisation particulier d'un exemple de transat ne faisant pas partie de la présente invention,
- la figure 11 représente, schématiquement et en perspective, le premier mode de réalisation particulier de l'exemple de transat ne faisant pas partie de la présente invention,
- la figure 12 représente, schématiquement et en perspective, le premier mode de réalisation particulier de l'exemple de transat ne faisant pas partie de la présente invention,
- la figure 13 représente, schématiquement et en perspective, le premier mode de réalisation particulier de l'exemple de transat ne faisant pas partie de la présente invention, en position pliée,
- la figure 14 représente, schématiquement et en coupe, un deuxième mode de réalisation particulier de l'exemple de transat ne faisant pas partie de la présente invention,
- la figure 15 représente, schématiquement et en coupe, le deuxième mode de réalisation particulier de l'exemple de transat ne faisant pas partie objet de la présente invention et
- la figure 16 représente, schématiquement et de profil, le premier mode de réalisation de l'exemple de transat ne faisant pas partie objet de la présente invention.

### DESCRIPTION D'EXEMPLES DE REALISATION DE L'INVENTION

La présente description est donnée à titre non limitatif.

On appelle « longueur » la plus grande arrête d'un parallélépipède rectangle dans lequel est inscrit un objet.

On appelle « même ordre de grandeur » entre deux valeurs un rapport entre les deux valeurs compris entre √10 et 1/√10.

On appelle « aligner » deux éléments un positionnement dans lequel l'angle entre les deux éléments est inférieur à 30 degrés. Préférentiellement, cet angle est inférieur à 20 degrés. Préférentiellement, cet angle est inférieur à 10 degrés.

On observe, sur la figure 1, qui n'est pas à l'échelle, une vue en coupe d'un mode de réalisation du lit pliable 100 objet de la présente invention. Ce lit pliable 100 comporte :
- quatre pieds 105,
- un cadre 110 comportant :
   - deux tiges 115, dîtes « longues » comportant chacune deux parties de tige 120, dites « primaires », droites et rigides, présentant des longueurs du même ordre de grandeur, liés par une articulation 125, dite « primaire » de manière à :
      - aligner les deux parties de tige 120 primaires selon la longueur de ces parties de tige 120 lorsque l'articulation 125 primaire est déployée et
      - juxtaposer les deux parties de tige 120 primaires lorsque l'articulation 125 primaire est pliée,
   - deux tiges 130, dîtes «courtes », plus courtes que les tiges 115 longues, comportant chacune deux parties de tige 135, dites « secondaires », droites et rigides, présentant des longueurs du même ordre de grandeur, liés par une articulation 140, dite « secondaire », de manière à :
      - aligner les deux parties de tige 135 secondaires selon la longueur de ces parties de tige 135 lorsque l'articulation 140 secondaire est déployée et
      - juxtaposer les deux parties de tige 135 secondaires lorsque l'articulation 140 secondaire est pliée,
   - quatre articulation 145, dite « tertiaire », entre une tige 130 courte et une tige 115 longue, chaque articulation 145 tertiaire étant configurée pour :
      - lorsque l'articulation 145 tertiaire est pliée, juxtaposer ladite tige courte 130 et ladite tige 115 longue et
      - lorsque 145 l'articulation tertiaire est déployée, positionner ladite tige 130 courte et ladite tige 115 grossièrement perpendiculairement,
   - quatre articulations 150, dites « quaternaires », fixées chacune à une partie de tige 120 primaire ou une partie de tige 135 secondaire, chaque articulation 150 quaternaire étant associée à un pied 105 et configurée pour :
      - lorsque l'articulation 150 quaternaire est pliée, positionner ledit pied 105 dans une position grossièrement parallèle à ladite partie de tige 120 primaire et
      - lorsque l'articulation 150 quaternaire est déployée, positionner ledit pied 105 dans une position grossièrement perpendiculaire à ladite partie de tige 120 primaire et
- un support souple 155 comportant un moyen 160 de fixation au cadre 110 pour fixer le support 155 au cadre 110 lorsque les articulations, 125, 140 et 145, primaires, secondaires et tertiaires sont déployées.

Les pieds 105 sont, par exemple, des tubes creux, droits et rigides en forme de cylindres de révolution. Ces pieds 105 présentent des dimensions similaires et comportent, chacun, deux extrémités. À la première extrémité, chaque pied 105 présente une surface destinée à être posée sur une surface d'appui, tel le sol par exemple. Dans des variantes, cette surface est recouverte par un revêtement adhérent. À la deuxième extrémité, chaque pied 105 comporte un moyen de fixation, non représenté, à une articulation quaternaire 150. Ce moyen de fixation est, par exemple, une vis traversant d'une part l'articulation quaternaire 150 et le pied 105. Dans des variantes, ce moyen de fixation est une colle positionnée entre l'articulation quaternaire 150 et le pied 105.

Dans des variantes, chaque pied 105 comporte une butée, non représentée, proche de l'extrémité destinée à être posée sur le sol, cette butée étant complémentaire du moyen de fixation 165 du support 155 et permettant de tendre ce support 155. Dans ces variantes, le moyen de fixation 165 est une cordelette enroulée et nouée autour du pied 105 bloquée par la butée.

Dans des variantes, la longueur de chaque pied 105 est grossièrement égale à la longueur d'une partie de tige primaire 120.

Le cadre 110 sert de moyen de soutien au support souple 155. Ce cadre est formé par deux tiges longues 115 et deux tiges courtes 130 reliées alternativement les unes aux autres.

Les deux tiges longues 115 forment les grands côtés d'un parallélépipède. Chaque tige longue 115 comporte deux parties de tige primaires 120 liés par une articulation primaire 125. Chaque partie de tige primaire 120 présente des dimensions du même ordre de grandeur. Chaque partie de tige primaire 120 est, par exemple, un tube droit, creux et rigide en bois, en matière plastique ou métallique.

Chaque articulation primaire 125 est, par exemple, un mécanisme similaire à une charnière. Ce mécanisme comporte deux bras, non représentés, fixés à un arbre, non représenté, permettant la rotation d'un bras par rapport à l'autre, cet arbre servant d'axe de rotation pour les bras. Chaque bras est associé mécaniquement à une partie de tige primaire 120, cette association étant réalisée au moyen d'une vis ou de colle. Dans des variantes, chaque bras est fixé à l'intérieur d'une partie de tige primaire 120 creuse. Ces articulations primaires 125 sont limitées à un mouvement de l'ordre de 180° entre la position pliée et la position dépliée.

Dans des variantes, au moins une articulation primaire 125 comporte une partie de tige 127, dite «centrale », s'emboîtant dans les deux parties de tige primaires 120 associés à ladite articulation 125, cette partie de tige centrale étant associé à chaque dite partie de tige primaire 120 par une articulation 129. La partie de tige centrale 127 est, par exemple, un tube creux, droit et rigide comportant, à chaque extrémité, un moyen de liaison, non représenté, avec une partie de tige primaire 120. Ce moyen de liaison est, par exemple, un tube configuré pour rentrer dans la partie de tige primaire 120 lorsque la partie de tige primaire 120 est juxtaposé à la partie de tige centrale 127, c'est à dire lorsque l'articulation 129 associée à ladite partie de tige primaire 120 est déployée. Cette articulation 129 est, par exemple, un mécanisme similaire à une charnière. Ce mécanisme comporte deux bras, non représentés, fixés à un arbre, non représenté, permettant la rotation d'un bras par rapport à l'autre, cet arbre servant d'axe de rotation pour les bras. Un bras est mécaniquement solidarisé de la partie de tige centrale 127 et l'autre bras est associé à une partie de tige primaire 120.

Chaque articulation primaire 125 est configurée pour :
- aligner les deux parties de tige 120 primaires selon la longueur de ces parties de tige 120 lorsque l'articulation 125 primaire est déployée et
- juxtaposer les deux parties de tige 120 primaires lorsque l'articulation 125 primaire est pliée.

Afin de maintenir l'articulation primaire 125 déployée, une tige à ressort, non représentée, peut être mise en oeuvre. Cette tige, contenue dans une partie de tige primaire 120, se déplace partiellement dans un autre partie de tige primaire 120 ou dans une partie de tige centrale 127 lorsque des ouvertures vers des parties creuses des parties de tige primaires 120, ou d'une partie de tige primaire 120 et d'une partie de tige centrale 127, sont mises en regard.

Une autre façon de maintenir l'articulation primaire 125 déployée consiste à ce que, pour plier l'articulation primaire 125 depuis une position déployée, un utilisateur doive déplacer les parties de tige primaires 120 vers le sol, ces parties de tige primaires 120 étant maintenues en position par les pieds 105.

Les deux tiges courtes 130 comportent chacune deux parties de tige 135, dites « secondaires », droites et rigides, présentant des longueurs du même ordre de grandeur, liés par une articulation 140 dite « secondaire ». Les parties de tige secondaires 135 sont similaires aux parties de tige primaires 120, la longueur de ces parties de tige secondaires 135 étant inférieure à la longueur des parties de tige primaires 120. Les articulations secondaires 140 sont similaires aux articulations primaires 125. Ces articulations secondaires 140 sont configurées pour :
- aligner les deux parties de tige 135 secondaires selon la longueur de ces parties de tige 135 lorsque l'articulation 140 secondaire est déployée et
- juxtaposer les deux parties de tige 135 secondaires lorsque l'articulation 140 secondaire est pliée.

Dans des variantes, les articulations secondaires 140 se plient vers le centre du cadre 110 de manière à ce que les parties de tige secondaires 135 soient parallèles aux parties de tige primaires 120 lorsque l'articulation secondaire 140 est pliée.

Dans des variantes, le lit pliable 100 comporte un moyen de verrouillage 180 du positionnement d'une articulation secondaire 140. Ce moyen de verrouillage 180 comporte un bouton poussoir 180 configuré pour, lorsqu'un appui est réalisé sur le bouton 180, permettre le passage de l'articulation secondaire 140 d'une position déployée à une position pliée. Ce bouton 180 agit, par exemple, comme une butée empêchant la rotation d'une partie de tige secondaire 135 lorsqu'aucune pression n'est exercée sur ce bouton 180.

Dans des variantes, le moyen de verrouillage 180 comporte deux boutons poussoirs actionnés par des pressions dans des directions opposées, chaque bouton poussoir étant positionné sur l'articulation secondaire 140. Lorsque chaque bouton poussoir est actionné, l'articulation secondaire 140 peut passer d'une position déployée à une position pliée par déblocage d'un mécanisme de rotation des tiges 135 secondaires entre elles. Ces deux boutons poussoirs sont actionnés, par exemple, par le pouce et l'index d'un utilisateur adulte.

Dans des variantes, le moyen 180 de verrouillage comporte un moyen de rotation 185 de l'articulation secondaire 140 autour d'un axe longitudinal de la tige courte 130. Ce moyen de rotation 185 est, par exemple, réalisé par la nature tubulaire des parties de tige secondaires 135 composant la tige courte 130, ces parties de tige secondaires 135 pouvant entrer en rotation dans des logements, non représentés, des articulations tertiaires 145. Lorsque l'articulation secondaire 140 est positionnée de sorte à ce qu'une traction perpendiculaire, et vers l'extérieur, de la surface sur laquelle le lit pliable 100 est posé est nécessaire, l'articulation secondaire 140 est considérée comme verrouillée.

Afin de lier les tiges longues 115 et les tiges courtes 130, le lit pliable 100 comporte des articulations 145, dite « tertiaires », chaque articulation 145 tertiaire étant configurée pour :
- lorsque l'articulation 145 tertiaire est pliée, juxtaposer ladite tige courte 130 et ladite tige 115 longue et
- lorsque 145 l'articulation tertiaire est déployée, positionner ladite tige 130 courte et ladite tige 115 grossièrement perpendiculairement.

Chaque articulation tertiaire 145 est similaire aux articulations primaires 125, ces articulations tertiaires 145 étant limitées à un déplacement de l'ordre de 90° entre la position dépliée et la position pliée. Lorsqu'une articulation tertiaire 145 est pliée, la partie de tige primaire 120 associé est parallèle aux tiges primaires 115.

Afin de lier les pieds 105 et le reste du cadre 110, le lit pliable 100 comporte quatre articulations 150, dites « quaternaires », fixées chacune à une partie de tige 120 primaire ou une partie de tige 135 secondaire, chaque articulation 150 quaternaire étant associée à un pied 105 et configurée pour :
- lorsque l'articulation 150 quaternaire est pliée, positionner ledit pied 105 dans une position grossièrement parallèle à ladite partie de tige 120 primaire et
- lorsque l'articulation 150 quaternaire est déployée, positionner ledit pied 105 dans une position grossièrement perpendiculaire à ladite partie de tige 120 primaire.

Chaque articulation quaternaire 150 est un mécanisme similaire à une charnière fixée d'une part au cadre 110 et d'autre part au pied 105, ces articulations quaternaires 150 étant limitées à un déplacement de l'ordre de 90° entre la position dépliée et la position pliée. Lorsqu'une articulation quaternaire 150 est pliée, le pied 105 associé à cette articulation quaternaire 150 est juxtaposé à une tige primaire 115. Ces articulations quaternaires 150 peuvent être positionnées de sorte à ce que les pieds 105 déployés aient un angle d'incidence non nul par rapport au sol.

Dans des variantes, aux moins deux articulations quaternaires sont remplacées par des liaisons telles que décrites en regard de la figure 5. Dans ces variantes, lorsque les articulations secondaires sont repliées, les pieds ne sont plus retenus contre les liaisons.

Le lit pliable 100 comporte, de plus, un support souple 155 comportant un moyen 160 de fixation au cadre 110 pour fixer le support 155 au cadre 110 lorsque les articulations, 125, 140 et 145, primaires, secondaires et tertiaires sont déployées. Le support souple 155 est, par exemple, une surface dite « principale », suspendue au cadre 110, cette surface comportant un moyen 165 de fixation à la base d'au moins un pied 105 lorsque ledit pied 105 est déployé. Cette surface est, par exemple, en tissu synthétique.

Le support 155 est configuré pour recevoir un matelas amovible. Le matelas amovible est fixé par une sangle ou une boutonnière. Dans le cas d'une fixation par sangle, la sangle entoure une partie du support 155 de manière à retenir le matelas contre ce support 155.

Le moyen de fixation 160 est, par exemple, un ensemble de lanières entourant une partie du cadre 110 et soutenant la surface. Ces lanières sont fixées par le biais de mécanismes de type « scratch » ou fermeture éclair, par exemple.

Le moyen de fixation 165 est, par exemple, une cordelette configurée pour être entourée et nouée autour du pied 105.

Dans des variantes, le support 155 comporte une surface 170 additionnelle, suspendue au cadre 110, positionnée au-dessus de la surface 155 principale. Cette surface additionnelle 170 est amovible et enroulable, le support 155 comportant un moyen 175 de fixation de la surface additionnelle 170. Cette surface additionnelle 170 est, par exemple, formée par un tissu tendu par des lattes. Le moyen de fixation 175 est, par exemple, un ensemble de butées positionnées le long des lanières, ces butées retenant la surface additionnelle 170.

Le support 155 comporte, de plus, des barrières latérales souples, non représentées, entre la surface principale et le cadre 110. Ces barrières empêchent à un enfant, dans le support 155, de quitter le support 155. Ces barrières, intégrées au support 155, comportent un moyen d'ouverture/fermeture 190 du support 155. Ce moyen d'ouverture/fermeture 190 est, par exemple, une fermeture éclair traversant une barrière de manière perpendiculaire au sol.

Le lit pliable 100 comporte, de plus, un maillage 195 supérieur comportant un moyen 197 de fixation au cadre 110 pour fixer le support 155 au cadre 110 lorsque les tiges, 115 et 130, du cadre 110 sont déployées. Ce maillage 195 est, par exemple, un maillage en fibres synthétiques de type moustiquaire, ce maillage 195 étant fixé au cadre 110 par le biais du moyen de fixation 197, tel un ensemble de crochets ou d'un scratch par exemple. Ce maillage 195 est positionné sur une ouverture supérieure du support 155. Dans des variantes, le support 155 comporte de plus un maillage latéral de dimensions inférieures à 7 millimètres permettant à un utilisateur de voir l'intérieur du support 155 sans avoir à regarder par l'ouverture supérieure de ce support 155.

Le cadre 110 du lit pliable 100 comporte, de plus, un logement 112 pour lampe. Dans des variantes, un pied 105 comporte le logement 112 pour lampe.

Le cadre 110 du lit pliable 100 comporte, de plus, un logement 114 pour un moyen de capture d'image et/ou de son. Ce moyen de capture d'image et/ou de son est, par exemple, un microphone et/ou une caméra. Ce microphone ou cette caméra pouvant être connecté à un terminal portable communicant d'un utilisateur distant, par exemple. Dans des variantes, ce logement 114 est positionné sur un pied 105. Dans d'autres variantes, ce logement 115 correspond à un support pour moyen de capture d'image et/ou de son.

Dans des variantes, le lit pliable 100 comporte une toile de protection contre le vent, les insectes ou les rayons ultraviolets amovible fixée au cadre.

Dans des variantes, le lit pliable 100 comporte un capteur de température, tel un thermomètre par exemple, monté dans le cadre 110 associé à un afficheur d'une information relative à la température. Par exemple, si la température captée est supérieure à une température haute prédéterminée, l'afficheur affiche une couleur rouge. Si la température est inférieure à une température basse prédéterminée, l'afficheur affiche une couleur bleue. Si la température est entre la température basse prédéterminée et la température haute prédéterminée, l'afficheur affiche une couleur verte.

On observe, sur la figure 2, un mode de réalisation particulier du lit pliable 20 objet de la présente invention. Ce lit pliable 20 comporte :
- quatre pieds 205,
- un cadre 210 comportant :
   - deux tiges 215, dîtes « longues » comportant chacune deux parties de tige 220, dites « primaires », droites et rigides, présentant des longueurs du même ordre de grandeur, liés par une articulation 225, dite « primaire » de manière à :
      - aligner les deux parties de tige primaires selon la longueur de ces parties de tige lorsque l'articulation primaire est déployée et
      - juxtaposer les deux parties de tige primaires lorsque l'articulation primaire est pliée,
   - deux tiges 230, dîtes « courtes » comportant chacune deux parties de tige 235, dites « secondaires », droites et rigides, présentant des longueurs du même ordre de grandeur, liés par une articulation 240, dite « secondaire », de manière à :
      - aligner les deux parties de tige secondaires selon la longueur de ces parties de tige lorsque l'articulation secondaire est déployée et
      - juxtaposer les deux parties de tige secondaires lorsque l'articulation secondaire est pliée,
   - une articulation 245, dite « tertiaire », entre chaque tige courte et chaque tige longue, chaque articulation tertiaire étant configurée pour :
      - lorsque l'articulation tertiaire est pliée, juxtaposer ladite tige courte et ladite tige longue et
      - lorsque l'articulation tertiaire est déployée, positionner ladite tige courte et ladite tige longue grossièrement perpendiculairement,
   - quatre articulations 245, dites « quaternaires », fixées chacune à une partie de tige primaire ou secondaire, chaque articulation quaternaire étant associée à un pied et configurée pour :
      - lorsque l'articulation quaternaire est pliée, positionner ledit pied dans une position grossièrement parallèle à ladite partie de tige primaire et
      - lorsque l'articulation quaternaire est déployée, positionner ledit pied dans une position grossièrement perpendiculaire à ladite partie de tige primaire et
- un support souple 250 comportant un moyen 255 de fixation au cadre 210 pour fixer le support au cadre 210 lorsque les articulations primaires, secondaires et tertiaires sont déployées.

Dans ces modes de réalisation, au moins une articulation primaire 225 et/ou secondaire 240 présente une forme en ellipsoïde, cette articulation, 225 et/ou 240, étant mécaniquement solidaire d'une tige, primaire 215 ou secondaire 235, associée à ladite articulation, 225 et/ou 240, et cette articulation, 225 et/ou 240, comportant une fente 260 permettant le déplacement de l'autre tige, 215 et/ou 235, associée à ladite articulation, 225 et/ou 240, autour d'un axe perpendiculaire au plan formé par les deux dites tiges, 215 ou 235.

On observe, sur la figure 3, un mode de réalisation particulier du procédé 30 objet de la présente invention. Ce procédé 30 de déploiement d'un lit pliable objet de la présente invention, comporte :
- une étape 305 de déploiement des articulations primaires,
- une étape 310 de déploiement des articulations tertiaires,
- une étape 315 de déploiement des articulations secondaires,
- une étape 320 de déploiement des articulations quaternaires et
- une étape 325 de fixation du support souple sur le cadre ainsi déployé.

L'étape de déploiement 305 des articulations primaires est réalisée, par exemple, par la mise en oeuvre d'une pression sur chaque articulation primaire par un utilisateur. Au terme de cette étape de déploiement 305, les parties de tige primaires composant les tiges longues sont alignées et les grands côtés du cadre sont formés.

L'étape de déploiement 310 des articulations tertiaires est réalisée, par exemple, par la mise en oeuvre d'une pression sur chaque articulation tertiaire par un utilisateur.

Cette étape de déploiement 310 est réalisée conjointement à l'étape de déploiement 315 des articulations secondaires. L'étape de déploiement 315 étant réalisée, par exemple, par la mise en oeuvre d'une pression sur chaque articulation secondaire par un utilisateur.

Au terme de ces étapes de déploiement 310 et 315, les parties de tige secondaires composant les tiges courtes sont alignées et les petits côtés du cadre sont formés.

L'étape de déploiement 320 des articulations quaternaires est réalisée, par exemple, par la mise en oeuvre d'une pression sur chaque articulation quaternaire par un utilisateur. Au terme de cette étape de déploiement 320, les pieds du lit pliable sont déployés et permettent de soutenir le cadre.

L'étape de fixation 325 est réalisée, par exemple, par la mise en oeuvre de lanières soutenant un support souple du lit pliable, ces lanières étant fixées par le biais d'un scratch.

On observe, sur la figure 4, un mode de réalisation particulier du procédé 40 objet de la présente invention. Ce procédé 40 de pliage d'un lit pliable objet de la présente invention, comporte :
- une étape 405 de détachement du support souple sur le cadre déployé,
- une étape 410 de repliement des articulations quaternaires,
- une étape 415 de repliement des articulations secondaires,
- une étape 420 de repliement des articulations tertiaires et
- une étape 425 de déploiement des articulations primaires.

L'étape de détachement 405 est réalisée, par exemple, par détachement du moyen de fixation du support par un utilisateur, ce détachement dépendant de la nature du moyen de fixation.

Les étapes de repliement, 410, 415, 420 et 425, sont réalisées, par exemple, par la mise en oeuvre d'une pression par un utilisateur sur l'articulation de sorte à ce que les articulations se plient.

On observe, sur la figure 5, un mode de réalisation particulier du lit pliable 50 objet de la présente invention. Ce lit pliable 50 comporte :
- un cadre 505 pliable selon au moins un axe 555 comportant au moins une tige 510 pliable,
- au moins deux pieds 515, chaque pied étant fixé au cadre 505 par une liaison 520, ladite liaison 520 étant permettant le positionnement dudit pied 515 selon une position de déploiement et selon une position de repliement et
- la tige 510 pliable étant associée à chaque liaison 520 de part et d'autre de l'axe 555 de pliage,
dans lequel :
- chaque liaison 520 comporte un orifice 525 traversant ladite liaison 520 et
- chaque pied 515 comporte une fixation 530 à un câble 535 souple reliant deux pieds 515 et traversant l'axe 555 de pliage du cadre 505, le câble 535 étant tendu entre les liaisons 520 lorsque la tige 510 est dépliée, la tension du câble 535 entrainant le positionnement des pieds 515 dans la position de déploiement,
- au moins un orifice 525 présente une forme, mécaniquement complémentaire à la forme d'une extrémité du pied 515 associée à ladite liaison 520, cette liaison 520 étant configurée pour être emboîtée avec ladite extrémité,
- l'orifice 525 présente une forme concave, une ouverture 525 de la liaison 520 étant grossièrement positionnée au point le plus profond de ladite forme concave, une autre ouverture étant réalisée par la base de la forme concave,
- l'orifice 525 présente une forme générale de cône, la base de ce cône étant orientée vers l'extrémité du pied 515 associée à la liaison 520, une ouverture de l'orifice étant positionnée au sommet du cône,
- la liaison 520 comporte, sur une face, une fente 540 longitudinale reliant deux ouvertures de l'orifice 525, cette fente présentant une largeur transversale inférieure à la largeur du câble 535 traversant l'orifice et
- la tige 510 pliable comporte deux parties 545 de tige droites et rigides associées chacune à une liaison 520, présentant des longueurs du même ordre de grandeur, liés par une articulation 550 de manière à :
   - aligner les deux parties 545 de tige selon la longueur de ces parties 545 de tige lorsque l'articulation 550 est déployée et
   - juxtaposer les deux parties 545 de tige lorsque l'articulation 550 est pliée.

Le cadre 505 est, par exemple, un cadre similaire aux cadres décrits en regard des figures 1 et 2. Ce cadre comporte quatre tiges 510 pliables formant un parallélogramme, un pied 515 étant fixé à chaque angle de ce parallélogramme. Ce cadre peut être plié selon un axe 555 par pliage de deux tiges 510 parallèles ou plié selon deux axes séquentiellement par pliage des deux tiges 510 parallèles avant ou après un pliage des deux autres tiges parallèles, non représentées.

Contrairement aux articulations mécaniques reliant les pieds aux tiges dans les figures 1 et 2, la fixation de deux pieds 515 au cadre 505 est réalisée, dans la figure 5, par un ensemble formé de liaisons 520, de fixations 530 des pieds 515 et d'un câble 535. Dans des modes de réalisation, une combinaison des fixations réalisées dans les figures 1, 2 et 5 est mise en oeuvre pour fixer les pieds au cadre.

Les pieds 515 sont similaires aux pieds décrits en regard des figures 1 et 2 et comportent chacun, en plus, une fixation 530 au câble 535. Cette fixation est, par exemple, un ensemble formé par une butée entourant un évidement d'un pied 515, cette butée empêchant une pièce mobile ou immobile mécaniquement solidaire du câble 535 de sortir de l'évidement.

Chaque pied 515 comporte une fixation 530 à un câble 535 souple reliant deux pieds 515 et traversant l'axe 555 de pliage du cadre 505, le câble 535 étant tendu entre les liaisons 520 lorsque la tige 510 est dépliée, la tension du câble 535 entrainant le positionnement des pieds 515 dans la position de déploiement,

Au moins deux pieds 515 sont fixés au cadre 505 par une liaison 520. Cette liaison 520 est, par exemple, une pièce mécanique solidaire de deux tiges dont au moins une tige 510 pliable. Cette pièce mécanique comporte un orifice 525 traversant la pièce selon un axe grossièrement perpendiculaire au plan formé par les deux tiges solidarisées avec ladite pièce.

Au moins un orifice 525 présente une forme, mécaniquement complémentaire à la forme d'une extrémité du pied 515 associée à ladite liaison 520, cette liaison 520 étant configurée pour être emboîtée avec ladite extrémité. Cette forme est, par exemple, une forme concave, une ouverture 525 de la liaison 520 étant grossièrement positionnée au point le plus profond de ladite forme concave, une autre ouverture étant réalisée par la base de la forme concave. Dans des variantes, l'orifice 525 présente une forme générale de cône, la base de ce cône étant orientée vers l'extrémité du pied 515 associée à la liaison 520, une ouverture de l'orifice étant positionnée au sommet du cône,

La liaison 520 comporte, sur une face, une fente 540 longitudinale reliant deux ouvertures de l'orifice 525, cette fente présentant une largeur transversale inférieure à la largeur du câble 535 traversant l'orifice. Cette fente permet à un utilisateur de positionner le câble 535 ou de retirer le câble 535 de la liaison 520.

Lorsque la tige 510 est dépliée, le câble 535 est tendu et les pieds 515 sont attirés par la tension du câble 535 contre les liaisons 520. Lorsqu'un pied 515 est rendu solidaire d'une liaison 520, ce pied 515 est dit en position de déploiement. Lorsqu'un pied 515 n'est pas solidaire d'une liaison 520, ce pied 515 est en position de repliement.

La tige 510 pliable est associée à deux liaisons 520 de part et d'autre de l'axe 555 de pliage. Cette tige 510 pliable comporte deux parties 545 de tige droites et rigides associées chacune à une liaison 520, présentant des longueurs du même ordre de grandeur, liés par une articulation 550 de manière à :
- aligner les deux parties 545 de tige selon la longueur de ces parties 545 de tige lorsque l'articulation 550 est déployée et
- juxtaposer les deux parties 545 de tige lorsque l'articulation 550 est pliée.

L'articulation 550, par exemple, un mécanisme similaire à une charnière.

Ainsi, comme on le comprend à la lecture de la description de la figure 5, lorsqu'un utilisateur déplie l'articulation 550, le câble 535 est tendu entre les liaisons 520, ce qui a pour effet de fixer ces liaisons 520 aux pieds 515. Inversement, quand un utilisateur plie l'articulation 550, le câble 535 est détendu et les pieds 515 deviennent mobiles dans la limite de la longueur du câble 535.

On observe, sur la figure 6, schématiquement et en perspective, un mode de réalisation du lit 60 pour enfant objet de la présente invention. Ce lit 60 pour enfant, comporte :
- au moins trois pieds 630 supportant un cadre 635 et
- un support 640 souple, suspendu au cadre 635 dans un volume délimité par les pieds 630, le sol et le cadre 635, comportant une ouverture supérieure au niveau du cadre 635 et
- sur une face latérale du support, en regard d'un volume délimité par deux pieds 630, un moyen, 625 et 645, d'ouverture, d'une ouverture latérale, sur ladite face latérale.

L'ensemble formé par les pieds 630, le cadre 635 et le support 640 souple est, par exemple, similaire aux pieds 105 et au cadre 110 du lit 10 décrit en regard de la figure 1.

Le support 640 est similaire au support 155 du lit 10 décrit en regard de la figure 1. Ce support 640 est, dans des variantes, configuré pour recevoir un matelas sur une face inférieure.

On observe, sur la figure 8, le moyen d'ouverture, 625 et 645, d'une ouverture latérale du support 640 est, par exemple, formé d'un ensemble de fermetures à glissière.
- une fermeture 625 à glissière verticale traversant la face latérale et
- au moins une fermeture 645 à glissière horizontale longeant une partie inférieure du support 640.

La fermeture 625 à glissière forme, par exemple, un axe de symétrie vertical de la face latérale. Préférentiellement, lorsque la fermeture 625 à glissière est ouverte au maximum, l'ouverture latérale présente une hauteur grossièrement égale à la hauteur du support 640.

Chaque fermeture 645 à glissière horizontale est fixée, d'une part, à une partie inférieure du support 640, ou à un matelas posé sur cette partie inférieure, et d'autre part à un maillage formant la face latérale. Préférentiellement, lorsque chaque fermeture, 625 et 645, est en position fermée, les glissières, 625 et 645, sont en contact.

Lorsque le lit 60 ne comporte qu'une fermeture 645, l'ouverture latérale forme un triangle rectangle dont l'angle rectangle est positionné à la jonction des axes de déplacement des fermetures, 625 et 645.

Lorsque le lit 60 comporte deux fermetures 645, l'ouverture latérale forme un triangle dont l'axe de déplacement de la fermeture 625 correspond à la hauteur du triangle par rapport au côté formé par les axes, colinéaires, de déplacement des fermetures 645.

Dans des variantes, l'axe d'au moins une fermeture 645 entoure complètement la partie inférieure du support 640 de sorte que, lorsque ce trajet est réalisé par ladite fermeture 645, la partie inférieure est détachée.

Dans des modes de réalisation, tels que représentés en figure 8, une partie inférieure du support 640 est coplanaire au plan formé par les extrémités inférieures de chaque pied 630.

Dans des modes de réalisation, tels que représentés en figure 7, au moins une tige 605 fixée au cadre 635 et formant support pour toit 620 de lit.

Chaque tige 605 présente, par exemple, une forme tubulaire.

Dans des modes de réalisation préférentiels, chaque tige 605 comporte, à une extrémité, un moyen 610 de fixation au cadre 635. Ce moyen de fixation 610 est, par exemple, une protubérance configurée pour être fixée dans une encoche d'un élément du cadre 635.

Lorsque le lit auquel la tige 605 doit être fixée est un lit 10 tel que décrit en regard de la figure 1, cette fixation a lieu, par exemple, au niveau d'une articulation 145 tertiaire.

Dans des modes de réalisation, tels que représentés en figure 7, le lit 60 comporte au moins deux tiges 605 reliées par une extrémité formant, en position pliée, un faisceau de tiges parallèles.

L'extrémité de liaison correspond à l'autre extrémité du tube non utilisée comme moyen 610 de fixation.

Dans des modes de réalisation, tels que représentés en figure 8, le lit 60 comporte un toit 620 de lit configuré pour recouvrir au moins le cadre 635 et l'ouverture supérieure du support 640 souple.

On observe, sur la figure 9, un mode de réalisation particulier du lit 70 pour enfant objet de la présente invention. Ce lit 70 pour enfant comporte une table à langer 705 soutenue par le cadre du lit 70. Cette table à langer 705 est, par exemple, une surface en tissu synthétique ou naturel. Préférentiellement, cette table à langer 705 présente, en position fixée au cadre, une cavité permettant le dépôt et le maintien de l'enfant. Cette table à langer 705 est configurée pour être amovible par une fixation amovible au cadre du lit 70. Cette fixation de la table à langer 705 au-dessus du lit peut être un ensemble de sangles de maintien, ou des pièces plastiques de liaison encliquetées sur le cadre.

Cette table à langer 705 permet de changer l'enfant à bonne hauteur sans qu'un parent de l'enfant se plie et risque d'être blessé au dos.

Cette table à langer 705 peut également faire office de hamac ou de support général pour l'enfant. De cette manière, l'enfant peut être mis en couchage ou en position de jeu, à hauteur de table, dans un bon confort.

On note que le terme « latte » ne se limite pas à une forme de bande mais peut également désigner tout volume présentant une longueur au moins cinq fois supérieure à la largeur et à la hauteur du volume. Ce volume présentant une section selon un axe pouvant prendre la forme d'un cercle, d'un « U », d'un carré par exemple.

On note dès à présent que les figures ne sont pas à l'échelle.

On observe, sur la figure 10, qui n'est pas à l'échelle, une vue en coupe d'un mode de réalisation de l'exemple de transat 80 ne faisant pas partie de la présente invention. Ce transat 80 pliable comporte :
- une toile 805 liée à deux tiges 810,
- deux supports 815 de latte flexible comportant chacun au moins un moyen 835 de fixation amovible à une latte 820 et
- quatre moyens 825 de fixation d'une latte 820 ou d'un support 815 à une extrémité d'une tige 810 différente pour former un cadre rigide.

La toile 805 est, par exemple, un tissu maillé en matière naturelle ou synthétique de forme rectangulaire dont deux faces opposées sont chacune liées à une tige 810. Cette liaison est formée, par exemple, par l'adjonction d'une bande d'auto-agrippant, connu de l'homme du métier sous le nom de « scratch », sur une face de la toile 805 de manière à être accrochée à une bande complémentaire positionnée sur cette même face de la toile 805. Dans des variantes, la toile 805 est cousue autour de chaque tige 810. Dans ces variantes, la liaison 840 de la toile 805 aux tiges 810 est amovible.

La toile 805 présente, préférentiellement, une forme concave lorsque les tiges 810 sont éloignées. Cette forme est obtenue, par exemple, par le positionnement de coutures sur la toile 805 provoquant l'étirement de certaines parties de la toile 805 seulement lors de l'éloignement des tiges 810.

Dans des variantes, la liaison est réalisée par un ensemble d'oeillets et de crochets (non représentés) permettant la fixation de la toile 805 autour d'une tige 810.

Chaque tige 810 est, par exemple, une barre en matière plastique, métallique ou en bois. Chaque tige 810 comporte deux moyens de fixation 825 de latte 820 ou de supports 815 de latte 820.

Dans des variantes, au moins une tige 810 est télescopique, ce qui permet d'en réduire la longueur lorsque le transat 80 est en position pliée.

Les moyens de fixation 825 sont, par exemple, des embouts rigides fixés à chaque extrémité d'une tige 810, ces embouts comportant une cavité pour recevoir une pièce mécanique en saillie d'un support 815 ou l'extrémité d'une latte 820.

Dans des variantes, au moins un moyen de fixation 825 est un aimant associé à une pièce métallique ou un autre aimant fixé à une latte 820 ou à un support 815.

Dans des variantes, chaque moyen de fixation 825 est une encoche réalisée dans une tige 810 de manière à ce que la fixation soit réalisée directement entre au moins une latte 820 et la tige 810. Cette encoche peut être entourée d'une sangle de la toile 805 tendue par une latte 820 fixée à la tige 810

Chaque support 815 de latte 820 est, par exemple, un boîtier comportant au moins un logement pour une latte 820, chaque latte coulissant dans un logement depuis une position rétractée dans le logement, à une position de déploiement. Ce boîtier présente, par exemple grossièrement une forme de parallélépipède. Ce support 815 est formé, par exemple, par la fixation par vissage ou collage de deux demi-supports 815 en plastique moulé.

Dans des variantes, chaque support 815 comporte une pièce mécanique en saillie à une extrémité pour être emboîtée dans une cavité d'un moyen de fixation 825.

Dans des variantes préférentielles, chaque support 815 comporte deux logements pour une latte 820 chacun, le sens de déplacement de chaque latte 820 depuis une position rétractée à une position déployée étant opposé l'un à l'autre.

Chaque latte 820 est, par exemple, une lame pliable en métal ou en plastique. Chaque lame pliable coulisse dans un logement de manière à y être poussée ou extraite par l'action d'un utilisateur. En position rétractée, une portion de la lame est en saillie du logement de manière à être tirée par un utilisateur. Dans des variantes, au moins une latte 820 comporte une pièce mécanique permettant la fixation à une pièce mécanique complémentaire d'une tige 810 ou d'un moyen de fixation 825.

Dans des variantes, au moins une latte 820 comprime un ressort en position rétractée et est maintenue par une butée mobile. Lorsqu'un utilisateur appuie sur un bouton positionné sur le support 815, associé à la latte 820, la butée est déplacée et le ressort pousse la latte 820 dont une partie est ainsi en saillie du support 815, ce qui permet à un utilisateur la préhension et l'extraction du la latte 820 du logement.

Lorsqu'une latte 820 est en position déployée, une butée mécanique empêche à la latte 820 d'être rétractée dans le logement sans qu'un déplacement manuel de la butée soit réalisé par un utilisateur.

La fixation de chaque extrémité de latte 820 et/ou d'un support 825 permet de rigidifier la toile 805 en maintenant écartées les tiges 810.

Dans des modes de réalisation, tels que représentés en figure 10, la longueur de chaque ensemble formé par un support 815 de latte 820 et chaque latte 820 associée est supérieure à la longueur maximale d'écartement des tiges 810, la fixation de chaque latte 820 provoquant ainsi une flexion desdites lattes 820 pour former un arc.

Cet arc sert ensuite de support du transat 80 sur une surface, tel un sol par exemple.

Dans des modes de réalisation, tels que représentés en figure 10, chaque support 815 de latte 820 comporte un pied 830 déployable associé par une charnière audit support 815.

Ce pied 830 est, par exemple, une tige rigide en matière plastique ou métallique. Ce pied 830 est positionné, en position de repli, contre le support 815. La charnière présente par exemple un angle de rotation maximal du pied 830 autour de l'axe de cette charnière.

Dans des modes de réalisation (non représentés), chaque latte 820 est fixée au support 815 lorsque le transat 80 est en position pliée et démontée puis fixée au moyen de fixation 835 lorsque le transat 80 est en position dépliée. Le moyen de fixation 835 est, par exemple, un mécanisme d'encliquetage ou de vissage de la latte 820 au support 815.

Dans des modes de réalisation (non représentés), chaque latte 820 est associée à un support 815 par une charnière agissant comme moyen de fixation amovible 835. En position pliée, chaque latte 820 est positionnée à l'intérieur d'un logement du support 815, ces lattes 820 étant déplacée en rotation autour de la charnière pour réaliser le déploiement des lattes 820. La charnière peut comporter un dispositif anti-retour à encliquetage pour bloquer la latte 820 en rotation à une position correspondant au déploiement/repliement de cette latte 820. Ce dispositif anti-retour peut être désactivé par la pression d'un bouton poussoir ôtant le dispositif anti-retour du contact avec la latte 820.

Dans des modes de réalisation (non représentés), le moyen de fixation 835 est une liaison glissière, permettant à une latte 820 de coulisser, en passant d'une position de rangement escamotée à une position d'utilisation sortie du logement du support 815.

Dans des modes de réalisation (non représentés), l'ensemble formé par un support 815 et au moins une latte 820 forme un seul bloc solidaire, les lattes 820 n'étant alors pas amovibles par rapport au support 815.

Dans des variantes, chaque latte 820 est indépendante du support 815 et fixée à celui-ci de manière à former un bloc solidaire.

Dans des variantes, un élastique traverse un support 815 et chaque latte 820 associée, le support 815 et les lattes 820 associées présentant la forme de tubes joints par des cylindres rigides. La longueur de l'élastique est choisie pour que l'élastique soit tendu lorsqu'un support 815 et les lattes 820 associées sont joints par les cylindres rigides.

Dans des modes de réalisation, tels que représentés en figure 10, la toile 805 comporte un harnais 845. Ce harnais 845 permet la fixation en position d'un enfant positionné contre la toile 805. Ce harnais 845 est, par exemple, un harnais à trois ou cinq points d'attache par sangles et clips rapide.

Dans des modes de réalisation, tels que représentés en figure 10, le transat 80 comporte un arc 850 de support d'éléments 855 mobiles suspendus en regard de la toile 805. Cet arc 850 est, par exemple, formé par une ou plusieurs tiges en matière plastique ou métallique, cet arc 850 étant configuré pour recouvrir au moins partiellement la toile 805.

Cet arc 850 est fixé à la toile 805, à au moins une latte 820, à au moins un support 815 ou à une surface sur de support du transat 80.

Cet arc 850 comporte au moins un élément 855 mobile suspendu, cet élément 855 étant, par exemple, un jouet ou une peluche positionné à portée de toucher d'un enfant positionné contre la toile 805.

Dans des variantes, cet arc 850 présente une forme rectangulaire ou polygonale.

Dans des modes de réalisation, tels que représentés en figure 11, le transat 80 comporte un auvent 860 de protection amovible, fixable à la toile 805 ou aux supports 815 de latte 820, couvrant au moins une partie de la toile 805.

Cet auvent 860 est, par exemple, une structure souple grossièrement en forme de demi-cylindre de révolution fixé à la toile 805 ou aux supports 815 de latte 820. Cet auvent 860 comporte, par exemple, une toile au moins partiellement opaque filtrant les rayons ultraviolets.

Dans des modes de réalisation, tels que représentés en figure 12, le transat 80 comporte un tissu 865 maillé, fixé à l'auvent 860 et à la toile 805, couvrant une autre partie de la toile 805 que la partie couverte par l'auvent 860.

Ce tissu maillé 865 est fixé à l'auvent 860 et à la toile 805 par un système de scratch ou de clips, par exemple. Les mailles de ce tissu maillé 865 présentent préférentiellement un écartement ne permettant pas à un insecte de type moustique de traverser le tissu maillé 865.

Dans des variantes, ce tissu maillé 865 est imprégné d'insecticide.

Dans des modes de réalisation, tels que représentés en figure 10, le transat 80 comporte un moyen 870 de capture de la température à proximité du ou sur le transat 80 et un moyen 875 de signalement d'une information représentative de la température captée.

Le moyen de capture 870 de la température est, par exemple, un thermomètre électronique positionné sur l'un des éléments constitutifs du transat 80.

Le moyen de signalement 875 est, par exemple, une pastille changeant de couleur en fonction de la température captée par effet de la température ou par effet d'une commande émise par le moyen de capture 870.

Dans des variantes, ce moyen de signalement 875 est un écran d'affichage d'une information représentative de la température captée.

Dans des variantes, ce moyen de signalement 875 est une diode électroluminescente émettant un signal lumineux en fonction de la température captée.

Dans des variantes, ce moyen de signalement 875 est une antenne configurée pour émettre un signal sans-fil en direction d'un terminal distant, ce signal sans-fil comportant une information représentative de la température captée ou du franchissement par la température captée d'une valeur limite prédéterminée. Cette antenne est, par exemple, configurée pour émettre selon le standard Bluetooth, IEEE 802.11 dit « Wi-Fi » ou en radiofréquences.

Dans des modes de réalisation, tels que représentés en figure 10, le transat 80 comporte un capteur 880 d'image fixé à un support 815 de latte 820 et un moyen 885 de transmission des images captées.

Le capteur d'image 880 est, par exemple, un capteur optique fixé à une pièce mécanique 895 fixée à un support 815 de latte 820. Lorsque ce capteur d'image 880 est alimenté, la capture d'image est réalisée en permanence. Dans des variantes, la capture d'image 880 dépend de la détection d'une vibration ou d'un signal sonore à proximité.

Ce capteur d'image 880 est, dans des variantes, amovible.

Le moyen de transmission 885 des images captées est, par exemple, une antenne configurée pour émettre un signal sans-fil en direction d'un terminal distant, ce signal sans-fil comportant une information représentative d'au moins une image captée. Cette antenne est, par exemple, configurée pour émettre selon le standard Bluetooth, IEEE 802.11 dit « Wi-Fi » ou en radiofréquences. Dans des variantes, cette antenne est confondue avec l'antenne mise en oeuvre pour réaliser le moyen de signalement 875.

Dans des modes de réalisation, tels que représentés en figure 10, le transat 80 comporte un moyen d'orientation 890 du capteur 880 d'image commandé en fonction de la réception d'une commande d'orientation.

Le moyen d'orientation 890 du capteur d'image 880 est, par exemple, une pièce mécanique de support du capteur d'image 880 libre en rotation et dont la rotation est réalisée par un moteur (non représenté). La mise en mouvement de ce moteur est commandée par la réception d'une commande d'orientation du capteur d'image 880 par un moyen de réception (non représenté). Ce moyen de réception est, par exemple, une antenne configurée pour recevoir un signal sans-fil comportant une information représentative d'une commande d'orientation. Cette antenne est, par exemple, configurée pour émettre selon le standard Bluetooth, IEEE 802.11 dit « Wi-Fi » ou en radiofréquences. Dans des variantes, cette antenne est confondue avec l'antenne mise en oeuvre pour réaliser le moyen de signalement 875 ou pour réaliser le moyen de transmission 885.

Dans des variantes, le capteur d'image 880 est mobile selon deux axes de rotation orthogonaux.

La commande d'orientation est émise, par exemple, par un terminal portable communicant d'un utilisateur, tel un ordiphone (de l'anglais « smartphone ») ou une tablette numérique par exemple.

Dans des variantes, la commande reçue comporte une commande :
- de transmission d'un flux continu d'images,
- de transmission périodique d'images,
- de modification de la fréquence de transmission d'image et/ou
- de modification d'un paramètre d'activation du capteur d'image 880.

Dans des variantes, une antenne mise en oeuvre est configurée pour transmettre un signal sans-fil comportant une information représentative d'un niveau de charge d'une source d'alimentation électrique autonome alimentant l'un des dispositifs du transat 80.

On observe, sur la figure 13, l'ensemble formé par la toile 805 et les tiges 810 en position pliée.

On observe, sur la figure 14, qui n'est pas à l'échelle, schématiquement et en coupe, un mode de réalisation particulier du support 90 pour latte de l'exemple de transat 80 ne faisant pas partie de la présente invention. Sur cette figure 14, le support 90 est en position repliée.

Ce support 90 comporte :
- deux logements 905 pour latte 920, les lattes 920 coulissant dans un sens opposé l'une par rapport à l'autre,
- un pied 910 fixé à une charnière 915.

Le pied 910 présente une largeur similaire à la largeur des logements de sorte que, lorsque les lattes 920 sont déployées, le pied 910 peut sortir de l'intérieur du support 90. Lorsque les lattes 920 sont rétractées, le pied 910 est pris en tenaille entre les deux lattes 920.

On observe, sur la figure 15, qui n'est pas à l'échelle, schématiquement et en coupe, le support 90 lorsque les lattes 920 sont déployées et que le pied 910 est sorti.

On observe, sur la figure 16, qui n'est pas à l'échelle, schématiquement et vu de profil, le dispositif 80 tel que décrit en regard de la figure 10 dans lequel le pied 830 est replié dans le support 815 de latte 820.

Ainsi, comme on le comprend à la lecture de la présente description, l'exemple de transat 80 ne faisant pas partie de la présente invention présente des dimensions réduites en position pliée. De plus, le poids de ce transat 80 est considérablement plus faible que le poids des transats habituellement utilisés. Grâce aux dispositions prévues, ce transat 80 est compatible avec la norme « NF EN 82790 » relative aux transats.

## Revendications

1. Lit pliable (50) comportant :
- un cadre (505) pliable selon au moins un axe comportant une tige (510) pliable,
- au moins deux pieds (515), chaque pied étant fixé au cadre par une liaison (520), ladite liaison permettant le positionnement dudit pied selon une position de déploiement et selon une position de repliement et
- la tige pliable étant associée à chaque liaison de part et d'autre de l'axe de pliage,
**caractérisé en ce que** :
- chaque liaison comporte un orifice (525) traversant ladite liaison et
- chaque pied comporte une fixation (530) à un câble (535) souple reliant deux pieds et traversant l'axe de pliage du cadre, le câble étant tendu entre les liaisons (520) lorsque la tige est dépliée, la tension du câble entrainant le positionnement des pieds dans la position de déploiement.

2. Lit pliable (50) selon la revendication 1, dans lequel au moins un orifice (525) présente une forme, mécaniquement complémentaire à la forme d'une extrémité du pied (515) associée à ladite liaison (520), cette liaison étant configurée pour être emboîtée avec ladite extrémité.

3. Lit pliable (50) selon l'une des revendications 1 ou 2, dans lequel la liaison (520) comporte, sur une face, une fente (540) longitudinale reliant deux ouvertures de l'orifice (525), cette fente présentant une largeur transversale inférieure à la largeur du câble (535) traversant l'orifice.

4. Lit pliable (50) selon l'une des revendications 1 à 3, dans lequel la tige (510) pliable comporte deux parties (545) de tige droites et rigides associées chacune à une liaison (520), présentant des longueurs du même ordre de grandeur, liés par une articulation (550) de manière à :
- aligner les deux parties de tige selon la longueur de ces parties de tige lorsque l'articulation est déployée et
- juxtaposer les deux parties de tige lorsque l'articulation est pliée.

5. Lit (60) selon l'une des revendications 1 à 4, qui comporte :
- au moins trois pieds (630) supportant le cadre (635) et
- un support (640) souple, suspendu au cadre dans un volume délimité par les pieds, le sol et le cadre, comportant une ouverture supérieure au niveau du cadre et
- sur une face latérale du support, en regard d'un volume délimité par deux pieds, un moyen (625, 645) d'ouverture, d'une ouverture latérale, sur ladite face latérale.

6. Lit (60) selon la revendication 5, dans lequel une partie inférieure du support (640) est coplanaire au plan formé par les extrémités inférieures de chaque pied (630).

7. Lit (60) selon l'une des revendications 5 ou 6, dans lequel le moyen (625, 645) d'ouverture comporte :
- une fermeture (625) à glissière verticale traversant la face latérale et
- au moins une fermeture (645) à glissière horizontale longeant une partie inférieure du support (640).

8. Lit (60) selon l'une des revendications 5 à 7, qui comporte au moins une tige (605) fixée au cadre (635) et formant support pour toit de lit et un toit de lit configuré pour recouvrir au moins le cadre et l'ouverture supérieure du support (640) souple.

9. Lit pliable (10, 20) selon l'une des revendications 1 à 8, qui comporte :
- quatre pieds (105, 205),
- le cadre (110, 210) comportant :
- deux tiges (115, 215), dîtes «longues» comportant chacune deux parties de tige (120, 220), dites « primaires », droites et rigides, présentant des longueurs du même ordre de grandeur, liés par une articulation (125, 225), dite « primaire » de manière à :
- aligner les deux parties de tige primaires selon la longueur de ces parties de tige lorsque l'articulation primaire est déployée et
- juxtaposer les deux parties de tige primaires lorsque l'articulation primaire est pliée,
- deux tiges (130, 230), dîtes «courtes », plus courtes que les tiges longues, comportant chacune deux parties de tige (135, 235), dites « secondaires », droites et rigides, présentant des longueurs du même ordre de grandeur, liés par une articulation (140, 240), dite « secondaire », de manière à :
- aligner les deux parties de tige secondaires selon la longueur de ces parties de tige lorsque l'articulation secondaire est déployée et
- juxtaposer les deux parties de tige secondaires lorsque l'articulation secondaire est pliée,
- quatre articulations (145, 245), dite « tertiaire », entre une tige courte et une tige longue, chaque articulation tertiaire étant configurée pour :
- lorsque l'articulation tertiaire est pliée, juxtaposer ladite tige courte et ladite tige longue et
- lorsque l'articulation tertiaire est déployée, positionner ladite tige courte et ladite tige longue grossièrement perpendiculairement,
- quatre articulations (150, 245), dites « quaternaires », fixées chacune à une partie de tige primaire ou secondaire, chaque articulation quaternaire étant associée à un pied et configurée pour :
- lorsque l'articulation quaternaire est pliée, positionner ledit pied dans une position grossièrement parallèle à ladite partie de tige primaire et
- lorsque l'articulation quaternaire est déployée, positionner ledit pied dans une position grossièrement perpendiculaire à ladite partie de tige primaire et
- un support souple (155, 250) comportant un moyen (160, 255) de fixation au cadre pour fixer le support au cadre lorsque les articulations primaires, secondaires et tertiaires sont déployées.

10. Lit pliable (10) selon la revendication 9, dans lequel chaque pied (105) présente une longueur grossièrement égale à la longueur d'une partie de tige primaire.

11. Lit pliable (10) selon l'une des revendications 9 ou 10, dans lequel le support (155) est une surface, dite « principale », suspendue au cadre (110), cette surface comportant un moyen (165) de fixation à la base d'au moins un pied (105) lorsque ledit pied est déployé.

12. Lit pliable (10) selon la revendication 11, dans lequel le support (155) comporte une surface (170) additionnelle, suspendue au cadre (110), positionnée au-dessus de la surface (155) principale.

13. Lit pliable (10) selon l'une des revendications 9 à 12, qui comporte un moyen (180) de verrouillage comportant un bouton (180) poussoir configuré pour, lorsqu'un appui est réalisé sur le bouton, permettre le passage de l'articulation (140) secondaire d'une position déployée à une position pliée.

14. Lit pliable (20) selon l'une des revendications 9 à 13, dans lequel au moins une articulation primaire (225) et/ou secondaire (240) présente une forme en ellipsoïde, cette articulation étant mécaniquement solidaire d'une tige, primaire (215) ou secondaire (235), associée à ladite articulation et cette articulation comportant une fente (260) permettant le déplacement de l'autre tige associée à ladite articulation autour d'un axe perpendiculaire au plan formé par les deux dites tiges.

15. Lit pliable (10) selon l'une des revendications 9 à 14, qui comporte un maillage (195) comportant un moyen (197) de fixation au cadre (110) lorsque les tiges (115, 130) du cadre sont déployées.

## Patentansprüche

1. Klappbett (50), das Folgendes umfasst:
- einen Rahmen (505), der entlang mindestens einer Achse zusammenklappbar ist, die einen zusammenklappbaren Schaft (510) aufweist,
- mindestens zwei Füße (515), wobei jeder Fuß an dem Rahmen durch eine Verbindung (520) verbunden ist, wobei die Verbindung das Positionieren des Fußes gemäß einer Aufklappposition und gemäß einer Rückklappposition erlaubt, und
- wobei der zusammenklappbare Schaft mit jeder Verbindung auf jeder Seite der Zusammenklappachse assoziiert ist,
**dadurch gekennzeichnet, dass**:
- jede Verbindung eine Öffnung (525) umfasst, die die Verbindung durchquert, und
- jeder Fuß eine Befestigung (530) an einem geschmeidigen Kabel (535) umfasst, das zwei Füße verbindet und die Zusammenklappachse des Rahmens durchquert, wobei das Kabel zwischen den Verbindungen (520) gespannt ist, wenn der Schaft ausgeklappt ist, wobei die Spannung des Kabels das Positionieren der Füße in der Aufklappposition nach sich zieht.

2. Klappbett (50) nach Anspruch 1, wobei mindestens eine Öffnung (525) eine Form aufweist, die mechanisch zu der Form eines Endes des Fußes (515), das mit der Verbindung (520) assoziiert ist, komplementär ist, wobei diese Verbindung konfiguriert ist, um mit dem anderen Ende verschachtelt zu werden.

3. Klappbett (50) nach einem der Ansprüche 1 oder 2, wobei die Verbindung (520) auf einer Fläche einen Längsschlitz (540) umfasst, der zwei Öffnungen der Öffnung (525) verbindet, wobei dieser Schlitz eine Querbreite kleiner als die Breite des Kabels (535), das die Öffnung durchquert, aufweist.

4. Klappbett (50) nach einem der Ansprüche 1 bis 3, wobei der zusammenklappbare Schaft (510) zwei Teile (545) geraden und starren Schafts jeweils assoziiert mit einer Verbindung (520) umfasst, die Längen derselben Größenordnung aufweisen, die durch ein Gelenk (550) derart verbunden sind, dass:
- die zwei Schaftteile entlang der Länge dieser Schaftteile ausgerichtet werden, wenn das Gelenk aufgeklappt wird, und
- die zwei Schaftteile nebeneinander positioniert werden, wenn das Gelenk zusammengeklappt wird.

5. Bett (60) nach einem der Ansprüche 1 bis 4, das Folgendes umfasst:
- mindestens drei Füße (630), die den Rahmen (635) stützen und
- einen biegsamen Träger (640), der an dem Rahmen in einem Volumen aufgehängt ist, das von den Füßen, dem Boden und dem Rahmen gebildet wird, der eine obere Öffnung im Bereich des Rahmens umfasst und
- auf einer seitlichen Fläche des Trägers, gegenüber einem Volumen, das von zwei Füßen abgegrenzt ist, ein Mittel (625, 645) zum Öffnen einer seitlichen Öffnung auf der seitlichen Fläche.

6. Bett (60) nach Anspruch 5, wobei ein unterer Teil des Trägers (640) zu der Ebene koplanar ist, die von den unteren Enden jedes Fußes (630) gebildet werden.

7. Bett (60) nach einem der Ansprüche 5 oder 6, wobei das Öffnungsmittel (625, 645) Folgendes umfasst:
- einen vertikalen Reißverschluss (625), der die seitliche Fläche durchquert, und
- mindestens einen horizontalen Reißverschluss (645), der an einem unteren Teil des Trägers (640) entlang verläuft.

8. Bett (60) nach einem der Ansprüche 5 bis 7, das mindestens einen Schaft (605) umfasst, der an dem Rahmen (635) befestigt ist und einen Träger für das Bettdach bildet, und ein Bettdach, das ausgelegt ist, um mindestens den Rahmen und die obere Öffnung des geschmeidigen Trägers (640) abzudecken.

9. Bett (10, 20) nach einem der Ansprüche 1 bis 8, das Folgendes umfasst:
- vier Füße (105, 205),
- den Rahmen (110, 210), der Folgendes umfasst:
- zwei Schäfte (115, 215), die "lang" genannt werden, die jeweils zwei Schaftteile (120, 220) umfassen, die "primär" genannt werden, die gerade und starr sind, die Längen derselben Größenordnung aufweisen, die durch ein Gelenk (125, 225), das "primär" genannt wird, derart verbunden sind, dass:
- die zwei Primärschaftteile entlang der Länge dieser Teile ausgerichtet werden, wenn das Primärgelenk aufgeklappt wird, und
- die zwei Primärschaftteile nebeneinander positioniert werden, wenn das Primärgelenk zusammengeklappt wird,
- zwei Schäfte (130, 230), die "kurz" genannt werden, die kürzer sind als die langen Schäfte, die jeweils zwei Schaftteile (135, 235) umfassen, die "sekundär" genannt werden, die gerade und starr sind, die Längen derselben Größenordnung aufweisen, die durch ein Gelenk (140, 240), das "sekundär" genannt wird, derart verbunden sind, dass:
- die zwei Sekudärschaftteile entlang der Länge dieser Schaftteile ausgerichtet werden, wenn das Sekundärgelenk aufgeklappt wird, und
- die zwei Sekundärschaftteile nebeneinander positioniert werden, wenn das Sekundärgelenk zusammengeklappt wird,
- vier Gelenke (145, 245), die "Tertiär" genannt werden, zwischen einem kurzen Schaft und einem langen Schaft, wobei jedes Tertiärgelenk konfiguriert ist um:
- wenn das Tertiärgelenk zusammengeklappt wird, der kurze Schaft und der lange Schaft nebeneinander positioniert werden, und
- wenn das Tertiärgelenk aufgeklappt wird, den kurzen Schaft und den langen Schaft in etwa nebeneinander zu positionieren, und
- vier Gelenke (150, 245), die "quaternärer" genannt werden, die jeweils an einem Primär- oder Sekundärschaftteil befestigt sind, wobei jedes Quaternärgelenk mit einem Fuß assoziiert und konfiguriert ist, um:
- wenn das Quaternärgelenk zusammengeklappt wird, den Fuß in einer in etwa parallelen Position zu dem Primärschaftteil zu positionieren, und
- wenn das Quaternärgelenk aufgeklappt wird, den Fuß in einer in einer Position in etwa senkrecht zu dem Primärschaftteil zu positionieren, und
- einen biegsamen Träger (155, 250), der ein Mittel (160, 255) zum Befestigen an dem Rahmen umfasst, um den Träger an dem Rahmen zu befestigen, wenn das Primär-, Sekundär- und Tertiärgelenk aufgeklappt sind.

10. Klappbett (10) nach Anspruch 9, wobei jeder Fuß (105) eine Länge in etwa gleich der Länge eines Primärschaftteils aufweist.

11. Klappbett (10) nach einem der Ansprüche 9 oder 10, wobei der Träger (155) eine "Haupt"-Oberfläche genannte Oberfläche ist, die an dem Rahmen (110) aufgehängt ist, wobei diese Oberfläche ein Mittel (165) zum Befestigen an der Basis mindestens eines Fußes (105), wenn der Fuß aufgeklappt ist, umfasst.

12. Klappbett (10) nach Anspruch 11, wobei der Träger (155) eine zusätzliche Oberfläche (170) umfasst, die an dem Rahmen (110) aufgehängt ist, die oberhalb der Hauptoberfläche (155) positioniert ist.

13. Klappbett (10) nach einem der Ansprüche 9 bis 12, das ein Verriegelungsmittel (180) umfasst, das einen Druckknopf (180) umfasst, der konfiguriert ist, um, wenn ein Druck auf den Knopf ausgeübt wird, das Übergehen des Sekundärgelenks (140) von einer aufgeklappten zu einer zusammengeklappten Position zu erlauben.

14. Klappbett (20) nach einem der Ansprüche 9 bis 13, wobei mindestens ein Primärgelenk (225) und/oder Sekundärgelenk (240) eine Ellipsoidform aufweist, wobei dieses Gelenk mechanisch fest mit einem Schaft, Primär-(215) oder Sekundärschaft (235), verbunden ist, der mit dem Gelenk assoziiert ist, und wobei dieses Gelenk einen Schlitz (260) umfasst, der das Verlagern des anderen Schafts, der mit dem Gelenk assoziiert ist, um eine Achse senkrecht zu der Ebene, die von den zwei Schäften gebildet wird, erlaubt.

15. Klappbett (10) nach einem der Ansprüche 9 bis 14, das ein Maschennetz (195) umfasst, das ein Mittel (197) zum Befestigen an dem Rahmen (110) umfasst, wenn die Schäfte (115, 130) des Rahmens aufgeklappt sind.

## Claims

1. Foldable bed (50) comprising:
- a foldable frame (505) along at least one axis comprising a foldable rod (510),
- at least two legs (515), each leg being attached to the frame by a connection (520), said connection allowing for the positioning of said leg according to an unfolded position and a folded position and
- the foldable rod being associated with each connection on either side of the folding axis,
**characterized in that**:
- each connection comprises an orifice (525) passing through said connection and
- each leg has an attachment (530) to a flexible wire (535) connecting two legs and passing through the folding axis of the frame, the wire being tensioned between the connections when the rod is unfolded, the tension of the wire causing the positioning of the legs in the unfolded position.

2. Foldable bed (50) according to claim 1, wherein at least one orifice (525) has a shape, mechanically complementary to the shape of one end of the leg (515) associated with said connection (520), said connection being configured to be fitted with said end.

3. Foldable bed (50) according to one of claims 1 or 2, wherein the connection (520) comprises, on one side, a longitudinal slot (540) connecting two inlets of the opening (525), said slot having a cross-sectional width less than the width of the wire (535) passing through the orifice.

4. Foldable bed (50) according to one of claims 1 to 3, wherein the foldable rod (510) comprises two straight, rigid rod sections (545) each associated with a connection (520), having lengths of the same order of magnitude, connected by a joint (550) in order to:
- align the two rod sections along the length of these rod sections when the joint is unfolded and
- juxtapose the two rod sections when the joint is folded.

5. Bed (60) according to one of claims 1 to 4, which comprises:
- at least three legs (630) supporting the frame (635) and
- a flexible support (640), suspended from the frame in a volume defined by the legs, the floor and the frame, having a top opening at the level of the frame and
- on one lateral side of the support opposite a volume delimited by two legs, an opening means (625), (645), a lateral opening on said lateral side.

6. Bed (60) according to claim 5, wherein a lower section of the support (640) is coplanar with the plane formed by the lower ends of each leg (630).

7. Bed (60) according to one of claims 5 or 6, wherein the opening means (625), (645) comprises:
- a vertical slide fastener (625) passing through the lateral side and
- at least one horizontal slide fastener (645) lying along a lower part of the support (640).

8. Bed (60) according to one of claims 5 to 7, which comprises at least one rod (605) attached to the frame (635) and forming a support for the bed roof.
11. Bed (60) according to Claim 10, which comprises a bed roof configured to cover at least the frame and the upper opening of the flexible support (640).

9. Foldable bed (10), (20) according to one of claims 1 to 8, which comprises:
- four legs (105), (205),
- the frame (110), 210) comprising:
- two rods (115, 215), referred to as "long", each comprising two straight, rigid rod sections (120, 220), referred to as "primary", with lengths of the same order of magnitude, connected by a joint (225), referred to as "primary", in order to:
- align the two primary rod sections along the length of the rod sections when the primary joint is unfolded and
- juxtapose the two primary rod sections when the primary joint is folded,
- two rods (130, 230), referred to as "short", shorter than the long rods, each comprising two straight, rigid rod sections (135, 235), referred to as "secondary", with lengths of the same order of magnitude, connected by a joint (140, 240), referred to as "secondary", in order to:
- align the two secondary rod sections along the length of the rod sections when the secondary joint is unfolded and
- juxtapose the two sections of secondary rods when the secondary joint is folded,
- four joints (145, 245), referred to as "tertiary" between a short rod and a long rod, each tertiary joint being configured such that:
- when the tertiary joint is folded, they juxtapose said short rod and said long rod and
- when the tertiary joint is unfolded, position said short rod and said long rod roughly perpendicularly,
- four joints (150, 245), referred to as "quaternary", each attached to a section of the primary or secondary rod, each quaternary joint being associated with a leg and configured such that:
- when the quaternary joint is folded, it positions said leg in a position roughly parallel to said section of the primary rod and
- when the quaternary joint is unfolded, it positions said leg in a position roughly perpendicular to said section of primary rod and
- a flexible support (155, 250) including a means for attachment (160, 255) of the frame to secure the support onto the frame when the primary, secondary and tertiary joints are unfolded.

10. Foldable bed (10) according to Claim 9, wherein each leg (105) has a length roughly equal to the length of a section of primary rod.

11. Foldable bed (10) according to one of Claims 9 or 10, wherein the support (155) is a surface, referred to as "main", suspended to the frame (110), said surface including a means (165) for attachment to the base of at least one leg (105) when said leg is unfolded.

12. Foldable bed (10) according to Claim 11, wherein the support (155) comprises an additional surface (170), suspended to the frame (110) positioned above the main surface (155).

13. Foldable bed (10) according to one of Claims 9 to 12, which includes a locking device (180) comprising a push-button (180) configured such that, when a pressure is applied to the button, it allows the transition of the secondary joint (140) from an unfolded position to a folded position.

14. Foldable bed (20) according to one of Claims 9 to 13, wherein at least one primary joint (225) and/or secondary joint (240) has an ellipsoidal shape, this joint being mechanically connected to a primary (215) or secondary (235) rod, associated with said joint, the joint comprising a slot (260) allowing the movement of the other rod associated with said joint about an axis perpendicular to the plane formed by the two said rods.

15. Foldable bed (10) according to one of Claims 9 to 14, which comprises a mesh (195) comprising a means of attachment (197) to the frame (110) when the rods (115, 130) of the frame are unfolded.
